# EUROPÄISCHE PATENTSCHRIFT

(11) **EP 4 387 492 B1**
(45) Veröffentlichungstag und Bekanntmachung des Hinweises auf die Patenterteilung: **23.07.2025**
(21) Anmeldenummer: 22817073.4
(22) Anmeldetag: 24.10.2022
(51) Int. Cl.: A47C 7/50

(54) **SITZMÖBEL MIT EINEM KINEMATIKMODUL FÜR ZWEITEILIGE FUSSSTÜTZENANORDNUNG**
SEATING FURNITURE WITH A KINEMATIC MODULE FOR A TWO-PART FOOTREST
MEUBLE D'ASSISE AVEC UN MODULE CINÉMATIQUE POUR UN REPOSE-PIEDS EN DEUX PARTIES

(30) Priorität: 29.10.2021 DE 202021105953 U
(43) Veröffentlichungstag der Anmeldung: 26.06.2024
(73) Patentinhaber: M. Schuster Patentverwertungs GmbH, 51379 Leverkusen (DE)
(72) Erfinder: SCHUSTER, Michael, 30657 Hannover (DE)
(74) Vertreter: Wickord, Wiro
(86) Internationale Anmeldenummer: PCT/DE2022/100786
(87) Internationale Veröffentlichungsnummer: WO 2023/072338

(56) Entgegenhaltungen:
- DE-A1- 102018 111 215
- DE-U1- 20 005 106

## Beschreibung

Die Erfindung betrifft ein Sitzmöbel mit einem Chassis, einem Sitzteil und einer über ein Kinematikmodul an das Sitzteil angeschlossenen, ausschwenkbaren Fußstütze, wobei die Fußstütze wenigstens einen ersten und einen zweiten Fußteilbeschlag umfasst, welche derart miteinander gekoppelt sind, dass der zweite Fußteilbeschlag aus der Sitzposition des Sitzmöbels, in der der erste und der zweite Fußteilbeschlag unterhalb des Sitzteiles eingeschwenkt sind, in eine Liegeposition des Sitzmöbels verschwenkbar ist, in der der zweite Fußteilbeschlag mit dem ersten Fußteilbeschlag eine an das Sitzteil anschließende Verlängerung des Sitzteiles bildet, wobei der zweite Fußteilbeschlag in eine das dem Sitzteil abgewandte Ende des ausgeschwenkten ersten Fußteilbeschlages verlängernde, etwa horizontale Position verschwenkt wird.

Aus der Druckschrift DE 200 05 106 U1 ist ein Sitzmöbel bekannt, bei welchem eine zweiteilige Fußstütze unterhalb des Sitzteiles eingeschwenkt ist und dabei beide Teile der Fußstütze annähernd parallel zum Sitzteil verlaufen.

Nachteilig jedoch ist, dass in ausgeschwenkter Position der Fußstütze ein großer Spalt zwischen Sitzteil und Fußstütze vorhanden ist, wodurch der Komforteindruck des Benutzers aufgrund der nicht durchgängigen Beinauflage geschmälert ist.

Desweiteren ist nachteilig, dass die Teile der Fußstütze jeweils relativ kurz sind.

Ausgehend vom geschilderten Stand der Technik liegt der Erfindung die Aufgabe zugrunde, ein Sitzmöbel der gattungsgemäßen Art derart weiterzubilden, dass die Fußstütze in ausgeschwenkter Position sowohl eine nahezu durchgängige Beinauflage aufgrund einer nur geringen Spaltbildung zwischen Sitzteil und Fußstütze als auch eine wesentlich längere Stützfläche im Vergleich zu dem bekannten Sitzmöbel aufweist.

Die genannte Aufgabe wird erfindungsgemäß durch ein Sitzmöbel mit den im Patentanspruch 1 aufgeführten Merkmalen gelöst.

Dabei ermöglicht das zwischen dem Sitzteil und der Fußstütze angeordnete Kinematikmodul, in Form von miteinander in Wirkverbindung stehenden Gelenkhebeln, eine "flache" Bewegungskurve der Vorderkante der Fußstütze, welche gegenüber einer von der Vorderkante der eingeschwenkten Fußstütze aufgespannten Horizontalebene während der gesamten Verschwenkung der Fußstütze von der Sitz- in die Liegeposition ansteigend verläuft.

Hierdurch und aufgrund eines an sich bekannten Bewegungsablaufes, bei welchem die beiden Teile der Fußstütze in eingeschwenkter und in ausgeschwenkter Position gemeinsam etwa eine Ebene aufspannen und in einer Zwischenposition etwa rechtwinklig zueinander angeordnet sind, ist es möglich, die beiden Teile der Fußstütze wesentlich länger auszubilden als bei dem bekannten Sitzmöbel und dadurch eine längere Stützfläche für die Unterschenkel des Benutzers zur Verfügung zu stellen.

Gleichzeitig ist das Kinematikmodul des erfindungsgemäßen Sitzmöbels derart gesteuert, dass in ausgeschwenkter Position der Fußstütze eine nahezu durchgängige Beinauflage aufgrund einer nur geringen Spaltbildung zwischen Sitzteil und Fußstütze ermöglicht wird.

Ein Ausführungsbeispiel der Erfindung wird nachfolgend anhand der beigefügten Zeichnung beschrieben. Diese zeigt in
- Fig. 1: ein erfindungsgemäßes Sitzmöbel in Form eines zweisitzigen Sofas, einmal mit ausgeschwenkter Fußstütze, einmal mit eingeschwenkter Fußstütze;
- Fig. 2: das erfindungsgemäße Sitzmöbel aus seitlicher Perspektive mit teilweise verschwenkter Fußstütze;
- Fig. 3: das erfindungsgemäße Sitzmöbel in einer Detailteilansicht mit ausgeschwenkter Fußstütze und
- Fig. 4: das erfindungsgemäße Sitzmöbel in einer Detailteilansicht mit eingeschwenkter Fußstütze.

Die Darstellungen in der Zeichnung zeigen im Wesentlichen nur den Mechanismus eines erfindungsgemäßen Sitzmöbels 1 ohne die hier nicht interessierenden Teile wie insbesondere Polsterungen.

Einige nachfolgend erwähnte Komponenten sind durch einen weitgehend spiegelbildlichen Aufbau der Mechanik des Sitzmöbels 1 doppelt vorhanden, wobei auf diese Komponenten im Folgenden jeweils in der Einzahl eingegangen wird, wobei hiermit jeweils beide Komponenten gemeint sind.

Das erfindungsgemäße Sitzmöbel 1 besteht aus einem Chassis 5, einem Sitzteil 3 und einer über ein Kinematikmodul 2, in Form von miteinander in Wirkverbindung stehenden Gelenkhebeln, an das Sitzteil 3 angeschlossenen, ausschwenkbaren Fußstütze.

Die Fußstütze 6 ist zweiteilig ausgebildet und umfasst einen ersten 6a und einen zweiten Fußteilbeschlag 6b, welche gelenkig miteinander verbunden sind.

Der erste Fußteilbeschlag 6a und der zweite Fußteilbeschlag 6b sind derart miteinander gekoppelt, dass der zweite Fußteilbeschlag 6b aus der Sitzposition des Sitzmöbels 1, in der der erste Fußteilbeschlag 6a und der zweite Fußteilbeschlag 6b unterhalb des Sitzteiles 3 eingeschwenkt sind, in eine Liegeposition des Sitzmöbels 1 verschwenkbar ist, in der der zweite Fußteilbeschlag 6b mit dem ersten Fußteilbeschlag 6a eine an das Sitzteil 3 anschließende Verlängerung des Sitzteiles 3 bildet, wobei der zweite Fußteilbeschlag 6b in eine das dem Sitzteil 3 abgewandte Ende des ausgeschwenkten ersten Fußteilbeschlages 6a verlängernde, etwa horizontale Position verschwenkt wird.

Das Kinematikmodul 2 des erfindungsgemäßen Sitzmöbels 1 umfasst einen ersten 7 und einen zweiten 8, jeweils am Sitzteil 3 angelenkten Gelenkhebel, wobei der erste Gelenkhebel 7 näher zur Hinterkante des Sitzmöbels 1 positioniert ist als der zweite Gelenkhebel 8.

Der erste Gelenkhebel 7 ist mit seinem dem Sitzteil 3 abgewandten Ende an einem ersten Ende eines dritten Gelenkhebels 9 angelenkt.

Der dritte Gelenkhebel 9 ist mit seinem zweiten Ende an dem ersten Fußteilbeschlag 6a angelenkt.

Der zweite Gelenkhebel 8 ist mit seinem dem Sitzteil 3 abgewandten Ende an einem mittleren Bereich des dritten Gelenkhebels 9 angelenkt.

Mit "einem mittleren Bereich des Gelenkhebels" ist in diesem Zusammenhang nicht die genaue geometrische Mitte, sondern der gesamte zwischen den beiden End-Gelenkpunkten liegende Bereich eines Gelenkhebels gemeint.

Ein vierter Gelenkhebel 10 ist einerseits an einem mittleren Bereich des zweiten Gelenkhebels 8 und andererseits an dem ersten Fußteilbeschlag 6a angelenkt.

Aufgrund der geschilderten Anordnung der vier Gelenkhebel 7, 8, 9, 10 des Kinematikmoduls 2 ist gewährleistet, dass die Vorderkante 4 der Fußstütze 6 einer "flachen" Bewegungskurve folgt, welche gegenüber einer von der Vorderkante 4 der eingeschwenkten Fußstütze 6 aufgespannten Horizontalebene während der gesamten Verschwenkungsphase der Fußstütze 6 von der Sitz- in die Liegeposition ansteigend verläuft.

Ein Steuerhebel 11 ist an einem mittleren Bereich des vierten Gelenkhebels 10 angelenkt und mit seinem freien Ende an einem ersten Ende eines Koppelhebels 12 angelenkt, wobei der Koppelhebel 12 mit seinem mittleren Bereich an dem ersten Fußteilbeschlag 6a angelenkt ist.

Der Koppelhebel 12 ist mit seinem zweiten Ende an einem ersten Ende eines Verbindungshebels 13 angelenkt, welcher mit seinem zweiten Ende gelenkig an dem zweiten Fußteilbeschlag 6b angeschlossen ist.

Erfindungsgemäß ist der Anlenkpunkt des Steuerhebels 11 an dem vierten Gelenkhebel 10 derart angeordnet, dass sich der Abstand dieses Anlenkpunktes zu dem Anlenkpunkt des Koppelhebels 12 an dem ersten Fußteilbeschlag 6a während einer ersten Phase der Verschwenkung des Sitzmöbels 1 von der Sitz- in die Liegeposition verkürzt und in einer zweiten Phase der Verschwenkung des Sitzmöbels 1 von der Sitz- in die Liegeposition verlängert.

Hierdurch wird bewirkt, dass der erste 6a und der zweite Fußteilbeschlag 6b, in eingeschwenkter und in ausgeschwenkter Position der Fußstütze 6, gemeinsam etwa eine Ebene aufspannen und in einer Zwischenposition etwa rechtwinklig zueinander angeordnet sind.

Dieser Bewegungsablauf des ersten 6a und des zweiten Fußteilbeschlages 6b in Verbindung mit der vorgenannten "flachen" Bewegungskurve der Vorderkante 4 der Fußstütze 6 ermöglicht es, wesentlich längere Stützflächen für die Unterschenkel des Benutzers zur Verfügung zu stellen als bei dem bekannten Sitzmöbel.

Gleichzeitig sind die vier Gelenkhebel 7, 8, 9, 10 des Kinematikmoduls 2 derart gesteuert, dass in ausgeschwenkter Position der Fußstütze 6 eine nur geringe Spaltbildung zwischen Sitzteil 3 und Fußstütze 6 entsteht, wodurch eine nahezu durchgängige Beinauflage ermöglicht wird.

## Patentansprüche

1. Sitzmöbel (1) mit einem Chassis (5), einem Sitzteil (3) und einer über wenigstens ein Kinematikmodul (2), insbesondere in Form von miteinander in Wirkverbindung stehenden Gelenkhebeln, an das Sitzteil (3) und/oder an das Chassis (5) angeschlossenen, wenigstens zweiteiligen Fußstütze (6), wobei
- die Fußstütze (6) einen ersten Fußteilbeschlag (6a) und einen zweiten Fußteilbeschlag (6b) umfasst,
- wobei der erste Fußteilbeschlag (6a) und der zweite Fußteilbeschlag (6b) derart miteinander gekoppelt sind, dass der zweite Fußteilbeschlag (6b) aus der Sitzposition des Sitzmöbels (1), in der der erste Fußteilbeschlag (6a) und der zweite Fußteilbeschlag (6b) unterhalb des Sitzteiles (3) eingeschwenkt sind, in eine Liegeposition des Sitzmöbels (1) verschwenkbar ist, in der der zweite Fußteilbeschlag (6b) mit dem ersten Fußteilbeschlag (6a) eine an das Sitzteil (3) anschließende Verlängerung des Sitzteiles (3) bildet, wobei der zweite Fußteilbeschlag (6b) in eine das dem Sitzteil (3) abgewandte Ende des ausgeschwenkten ersten Fußteilbeschlages (6a) verlängernde, etwa horizontale Position verschwenkt wird, wobei
- der erste Fußteilbeschlag (6a) während der Verschwenkung des Sitzmöbels (1) von der Sitz- in die Liegeposition um wenigstens 140° verschwenkt wird, **dadurch gekennzeichnet, dass**
- das Kinematikmodul (2) einen ersten Gelenkhebel (7) und einen zweiten (8) Gelenkhebel aufweist,
- wobei der erste Gelenkhebel (7) näher zur Hinterkante des Sitzmöbels (1) positioniert ist als der zweite Gelenkhebel (8),
- wobei der erste Gelenkhebel (7) mit seinem dem Sitzteil (3) und/oder dem Chassis (5) abgewandten Ende an einem ersten Ende eines dritten Gelenkhebels (9) angelenkt ist,
- wobei der dritte Gelenkhebel (9) mit seinem zweiten Ende an dem ersten Fußteilbeschlag (6a) angelenkt ist,
- wobei der zweite Gelenkhebel (8) mit seinem dem Sitzteil (3) und/oder dem Chassis (5) abgewandten Ende an einem mittleren Bereich des dritten Gelenkhebels (9) angelenkt ist,
- wobei ein vierter Gelenkhebel (10) einerseits an einem mittleren Bereich des zweiten Gelenkhebels (8) und andererseits an dem ersten Fußteilbeschlag (6a) angelenkt ist,
- wobei ein Steuerhebel (11) an einem mittleren Bereich des vierten Gelenkhebels (10) angelenkt und mit seinem freien Ende mit dem zweiten Fußteilbeschlag (6b) gekoppelt ist.

2. Sitzmöbel (1) nach Anspruch 1, **dadurch gekennzeichnet, dass** der Steuerhebel (11) mit seinem freien Ende an einem ersten Ende eines Koppelhebels (12) angelenkt ist, wobei der Koppelhebel (12) mit seinem mittleren Bereich an dem ersten Fußteilbeschlag (6a) angelenkt ist.

3. Sitzmöbel (1) nach Anspruch 2, **dadurch gekennzeichnet, dass** der erste (6a) und der zweite Fußteilbeschlag (6b) gelenkig miteinander verbunden sind, wobei der Koppelhebel (12) mit seinem zweiten Ende an einem ersten Ende eines Verbindungshebels (13) angelenkt ist, welcher mit seinem zweiten Ende gelenkig an dem zweiten Fußteilbeschlag (6b) angeschlossen ist.

4. Sitzmöbel (1) nach zumindest einem der vorhergehenden Ansprüche, **dadurch gekennzeichnet, dass** die Vorderkante (4) der Fußstütze (6) einer "flachen" Bewegungskurve folgt, welche gegenüber einer von der Vorderkante (4) der eingeschwenkten Fußstütze (6) aufgespannten Horizontalebene während der gesamten Verschwenkungsphase der Fußstütze (6) von der Sitz- in die Liegeposition ansteigend verläuft.

5. Sitzmöbel (1) nach einem der Ansprüche 2 bis 4, **dadurch gekennzeichnet, dass** sich der Abstand des Anlenkpunktes des Steuerhebels (11) an dem vierten Gelenkhebel (10) zu dem Anlenkpunkt des Koppelhebels (12) an dem ersten Fußteilbeschlag (6a) während einer ersten Phase der Verschwenkung des Sitzmöbels (1) von der Sitz- in die Liegeposition verkürzt und in einer zweiten Phase der Verschwenkung des Sitzmöbels (1) von der Sitz- in die Liegeposition verlängert.

6. Sitzmöbel (1) nach zumindest einem der vorhergehenden Ansprüche, **dadurch gekennzeichnet, dass** der erste (6a) und der zweite Fußteilbeschlag (6b), in eingeschwenkter und in ausgeschwenkter Position der Fußstütze (6), gemeinsam etwa eine Ebene aufspannen und in einer Zwischenposition etwa rechtwinklig zueinander angeordnet sind.

7. Sitzmöbel (1) nach zumindest einem der vorhergehenden Ansprüche, **dadurch gekennzeichnet, dass** der erste (7) und der zweite (8) Gelenkhebel jeweils am Sitzteil (3) angelenkt sind.

## Claims

1. A seating furniture (1) having a chassis (5), a seat part (3) and an at least two-part footrest (6) which is connected to the seat part (3) and/or to the chassis (5) via at least one kinematic module (2), in particular in the form of articulated levers which are operatively connected to one another, wherein
- the footrest (6) comprises a first foot part fitting (6a) and a second foot part fitting (6b),
- wherein the first foot part fitting (6a) and the second foot part fitting (6b) are coupled to one another in such a way that the second foot part fitting (6b) can be pivoted out of the sitting position of the seating furniture (1), in which the first foot part fitting (6a) and the second foot part fitting (6b) are pivoted in below the seat part (3), into a reclining position of the seating furniture (1), in which the second foot part fitting (6b) forms, with the first foot part fitting (6a), an extension of the seat part (3) which adjoins the seat part (3), wherein the second foot part fitting (6b) is pivoted into an approximately horizontal position which extends the end of the pivoted-out first foot part fitting (6a) which faces away from the seat part (3), wherein
- the first foot part fitting (6a) is pivoted through at least 140° during the pivoting of the seating furniture (1) from the sitting position into the reclining position,
**characterized in that**
- the kinematic module (2) has a first articulated lever (7) and a second (8) articulated lever,
- wherein the first articulated lever (7) is positioned closer to the rear edge of the seating furniture (1) than the second articulated lever (8),
- wherein the first articulated lever (7) is articulated with its end facing away from the seat part (3) and/or the chassis (5) to a first end of a third articulated lever (9),
- wherein the third articulated lever (9) is articulated with its second end to the first foot part fitting (6a),
- wherein the second articulated lever (8) is articulated with its end facing away from the seat part (3) and/or the chassis (5) to a central region of the third articulated lever (9),
- wherein a fourth articulated lever (10) is articulated on the one hand to a central region of the second articulated lever (8) and on the other hand to the first foot part fitting (6a),
- wherein a control lever (11) is articulated to a central region of the fourth articulated lever (10) and is coupled with its free end to the second foot part fitting (6b).

2. The seating furniture (1) according to claim 1, **characterized in that** the control lever (11) is articulated with its free end to a first end of a coupling lever (12), the coupling lever (12) being articulated with its central region to the first foot part fitting (6a).

3. The seating furniture (1) according to claim 2, **characterized in that** the first foot part fitting (6a) and the second foot part fitting (6b) are connected to one another in an articulated manner, wherein the coupling lever (12) is articulated with its second end to a first end of a connecting lever (13) which with its second end is attached in an articulated manner to the second foot part fitting (6b).

4. The seating furniture (1) according to at least one of the preceding claims, **characterized in that** the front edge (4) of the footrest (6) follows a "flat" movement curve which runs in an ascending manner with respect to a horizontal plane spanned by the front edge (4) of the pivoted-in footrest (6) during the entire pivoting phase of the footrest (6) from the sitting position into the reclining position.

5. The seating furniture (1) according to any of claims 2 to 4, **characterized in that** the distance of the articulation point of the control lever (11) on the fourth articulated lever (10) from the articulation point of the coupling lever (12) on the first foot part fitting (6a) is shortened during a first phase of the pivoting of the seating furniture (1) from the sitting position into the reclining position and is lengthened in a second phase of the pivoting of the seating furniture (1) from the sitting position into the reclining position.

6. The seating furniture (1) according to at least one of the preceding claims, **characterized in that** the first foot part fitting (6a) and the second foot part fitting (6b) in the pivoted-in and in the pivoted-out position of the footrest (6) jointly span approximately a plane and in an intermediate position are arranged approximately at right angles to one another.

7. The seating furniture (1) according to at least one of the preceding claims, **characterized in that** the first articulated lever (7) and the second articulated lever (8) are each articulated to the seat part (3).

## Revendications

1. Meuble d'assise (1) avec un châssis (5), une partie d'assise (3) et un repose-pieds (6) en au moins deux parties fixé à la partie d'assise (3) et/ou au châssis (5) par au moins un module cinématique (2), notamment sous forme de leviers articulés en liaison active les uns avec les autres,
- le repose-pieds (6) comprenant une première ferrure de repose-pieds (6a) et une deuxième ferrure de repose-pieds (6b),
- la première ferrure de repose-pieds (6a) et la deuxième ferrure de repose-pieds (6b) étant couplées l'une à l'autre de façon à ce que la deuxième ferrure de repose-pieds (6b) peut pivoter de la position assise du meuble d'assise (1), dans laquelle la première ferrure de repose-pieds (6a) et la deuxième ferrure de repose-pieds (6b) sont pivotées vers l'intérieur sous la partie siège (3), en une position allongée du meuble d'assise (1) dans laquelle la deuxième ferrure de repose-pieds (6b) forme avec la première ferrure de repose-pieds (6a) une rallonge de la partie siège (3) jointe à celle-ci, la deuxième ferrure de repose-pieds (6b) pivotant en une position approximativement horizontale prolongeant l'extrémité de la première ferrure de repose-pieds (6a) pivotée opposée à la partie siège (3),
- la première ferrure de repose-pieds (6a) étant pivotée d'au moins 140° pendant le pivotement du meuble d'assise (1) de la position assise en position allongée, **caractérisé en ce que**
- le module cinématique (2) présente un premier levier articulé (7) et un deuxième levier articulé (8),
- le premier levier articulé (7) étant positionné plus près du bord arrière du meuble d'assise (1) que le deuxième levier articulé (8),
- le premier levier articulé (7) étant articulé avec son extrémité opposée à la partie siège (3) et/ou au châssis (5) sur une première extrémité d'un troisième levier articulé (9),
- le troisième levier articulé (9) étant articulé avec sa deuxième extrémité sur la première ferrure de repose-pieds (6a),
- le deuxième levier articulé (8) étant articulé avec son extrémité opposée à la partie siège (3) et/ou au châssis (5) sur une zone médiane du troisième levier articulé (9),
- un quatrième levier articulé (10) étant articulé d'une part sur une zone médiane du deuxième levier articulé (8) et, d'autre part, sur la première ferrure de repose-pieds (6a),
- un levier de commande (11) étant articulé sur une zone médiane du quatrième levier articulé (10) et couplé avec son extrémité libre à la deuxième ferrure de repose-pieds (6b).

2. Meuble d'assise (1) selon la revendication 1, **caractérisé en ce que** le levier de commande (11) est articulé avec son extrémité libre sur une première extrémité d'un levier de couplage (12), le levier de couplage (12) étant articulé avec sa zone médiane sur la première ferrure de repose-pieds (6a).

3. Meuble d'assise (1) selon la revendication 2, **caractérisé en ce que** la première (6a) et la deuxième ferrure de repose-pieds (6b) sont reliées entre elles par une articulation, le levier de couplage (12) étant articulé avec sa deuxième extrémité sur une première extrémité d'un levier de liaison (13) dont la deuxième extrémité est reliée par une articulation à la deuxième ferrure de repose-pieds (6b).

4. Meuble d'assise (1) selon l'une au moins des revendications précédentes, **caractérisé en ce que** le déplacement du bord avant (4) du repose-pieds (6) suit une courbe « de grand rayon », laquelle est, pendant toute la phase de pivotement du repose-pieds (6) de la position assise en position allongée, ascendante par rapport à un plan horizontal passant par le bord avant (4) du repose-pieds (6) pivoté vers l'intérieur.

5. Meuble d'assise (1) selon l'une des revendications 2 à 4, **caractérisé en ce que** l'écart entre le point d'articulation du levier de commande (11) sur le quatrième levier articulé (10) et le point d'articulation du levier de couplage (12) sur la première ferrure de repose-pieds (6a) est réduit pendant une première phase de pivotement du meuble d'assise (1) de la position assise en position allongée et est augmenté pendant une deuxième phase de pivotement du meuble d'assise (1) de la position assise en position allongée.

6. Meuble d'assise (1) selon l'une au moins des revendications précédentes, **caractérisé en ce que** la première (6a) et la deuxième ferrure de repose-pieds (6b) en position du repose-pieds (6) pivotée vers l'intérieur et en sa position pivotée vers l'extérieur forment ensemble approximativement un plan et, en une position intermédiaire, forment approximativement un angle droit.

7. Meuble d'assise (1) selon l'une au moins des revendications précédentes, **caractérisé en ce que** le premier (7) et le deuxième (8) levier articulé sont respectivement articulés sur la partie siège (3).
